# EUROPÄISCHE PATENTSCHRIFT

(11) **EP 3 009 052 B1**
(45) Veröffentlichungstag und Bekanntmachung des Hinweises auf die Patenterteilung: **09.12.2020**
(21) Anmeldenummer: 15188946.6
(22) Anmeldetag: 08.10.2015
(51) Int. Cl.: A47C 20/04

(54) **NACHRÜSTSATZ ZUR NACHRÜSTUNG EINER STÜTZEINRICHTUNG**
RETROFIT KIT FOR RETROFITTING A SUPPORTING DEVICE
KIT DE RETROFIT POUR UN DISPOSITIF DE SUPPORT

(30) Priorität: 17.10.2014 DE 102014115125
(43) Veröffentlichungstag der Anmeldung: 20.04.2016
(73) Patentinhaber: de Werth Group AG, 8002 Zürich (CH)
(72) Erfinder: Dewert, Eckhart, 8638 Goldingen (CH)
(74) Vertreter: Wagner, Carsten

(56) Entgegenhaltungen:
- EP-A1- 2 792 277
- EP-A1- 2 878 230
- DE-A1-102006 017 972
- FR-A1- 2 688 667

## Beschreibung

Die Erfindung betrifft einen Nachrüstsatz zur Nachrüstung einer Stützeinrichtung zur Abstützung der Polsterung eines Sitz- und/oder Liegemöbels, insbesondere einer Matratze eines Bettes mit einer elektromotorischen Verstellvorrichtung.

Entsprechende elektromotorische Verstellvorrichtungen sind allgemein bekannt.

Zur Verstellung beispielsweise von Lattenrosten sind sogenannte Doppelantriebe bekannt, die ein als separates, mit dem Lattenrost verbindbares Bauteil ausgebildetes Gehäuse aufweisen, in dem zwei Verstelleinheiten aufgenommen sind, von denen die eine beispielsweise zur Verstellung eines Rückenstützteiles und die andere zur Verstellung eines Beinstützteiles des Lattenrostes dient. Die Verstelleinheiten sind bei den bekannten Doppelantrieben als Spindeltrieb ausgebildet, wobei die antriebstechnische Ankopplung an ein zu verstellendes Stützteil über einen Anlenkhebel erfolgt, der drehfest mit einer Schwenkwelle verbunden ist, die dem zu verstellenden Stützteil zugeordnet ist. Zum Verstellen des Stützteiles drückt die Spindelmutter des Spindeltriebes gegen den Anlenkhebel, so dass die Schwenkwelle und damit das Stützteil verschwenkt. Derartige Doppelantriebe sind beispielsweise durch EP 0372032 A1 und DE 3842078 A1 bekannt.

Durch DE 10017989 C2 und DE 10017979 C2 ist jeweils ein als Doppelantrieb ausgebildeter Möbelantrieb bekannt, bei dem jede Verstelleinheit eine elektromotorisch angetriebene Aufwickelvorrichtung für ein seil-, band- oder kettenförmiges Zugmittel aufweist, das nach Art eines Flaschenzuges mit einem Schwenkhebel verbunden ist, der drehfest mit einer Schwenkwelle verbunden ist, die ihrerseits mit einem zu verstellenden Stützteil in Wirkungsverbindung steht.

Nach einem ähnlichen Wirkungsprinzip arbeitende Möbelantriebe sind auch durch DE 3409223 C2, DE 19843259 C1 und EP 1020171 A1 bekannt.

Nach unterschiedlichen Wirkungsprinzipien arbeitende Doppelantriebe sind ferner durch DE 197292812 A1, DE 29811566 U1 und DE 29714746 U1 bekannt.

Durch DE 3900384 ist ein verstellbarer Lattenrost bekannt, bei dem die Verstellung eines Kopf- oder Beinstützteiles des Lattenrostes mittels eines Pneumatikzylinders erfolgt.

Durch DE 29602947 U1 ist ein Gasfederverstellbeschlag für Lattenroste bekannt, wobei zum Betätigen der Gasfeder ein Seilzug vorgesehen ist.

Durch DE 3103922 A1 ist ein Lattenrost bekannt, bei dem die Verstellung beispielsweise eines Oberkörperstützteiles über einen Scheibenwischermotor und eine Hubschere erfolgt.

Durch EP 1294255 B1 ist ein Doppelantrieb bekannt, bei dem die Kraftübertragung von einem linear beweglichen Antriebselement auf einen Schwenkhebel, der mit einer mit einem zu verstellenden Stützteil in Wirkungsverbindung stehende Schwenkwelle in Wirkungsverbindung steht, über einen Flaschenzug erfolgt. Ähnliche Möbelantriebe sind auch durch FR 2727296, DE 3409223 C2, DE 19843259 C1, GB 2334435 und US 5528948 bekannt.

Darüber hinaus sind Lattenroste bekannt, bei denen die Verstelleinrichtung zur Verstellung eines Stützteiles teilweise oder vollständig in einen Grundkörper des Lattenrostes integriert ist. In diesem Sinne zeigt und beschreibt DE 19962541 C2 (entsprechend EP 1239755 B1, JP 2001-546280 und US 6754922) eine elektromotorisch verstellbare Stützeinrichtung, die ein zueinander parallele Längsholme aufweisendes erstes Stützteil aufweist, das bei der aus der Druckschrift bekannten Stützeinrichtung durch ein ortsfestes mittleres Stützteil gebildet ist. Die bekannte Stützeinrichtung weist ferner weitere Stützteile auf, die durch Antriebsmittel relativ zu dem ersten Stützteil verstellbar sind. Bei der aus der Druckschrift bekannten Stützeinrichtung ist ein erster Längsholm des ersten Stützteiles zur Aufnahme der Antriebsmittel als Hohlprofil ausgebildet, wobei der gesamte Antrieb einschließlich eines Antriebsmotors in dem hohlen Längsholm aufgenommen ist. Aufgrunddessen steht der Antriebsmotor in Vertikalrichtung des ersten Längsholmes nicht über denselben hervor, so dass die aus der Druckschrift bekannte Stützeinrichtung eine äußerst geringe Bauhöhe aufweist. Eine ähnliche Stützeinrichtungist auch durch DE 10046751 (entsprechend EP 1239754 B1, JP 2001-547994 und US 6961971) bekannt.

Durch WO 96/29970 ist eine motorisch verstellbare Stützeinrichtung für eine Matratze eines Bettes bekannt, die mehrere in Längsrichtung der Stützeinrichtung aufeinanderfolgende Stützteile aufweist, die durch Antriebsmittel relativ zu einem ersten Stützteil verschwenkbar sind. Die Stützteile sind an einem äußeren Rahmen gelagert, dessen Profilhöhe wesentlich größer ist als die Profilhöhe der Stützteile. Bei der aus der Druckschrift bekannten Stützeinrichtung sind Teile des äußeren Rahmens als Hohlprofil ausgebildet, wobei in dem Hohlprofil Teile des Antriebsmittels zur Vestellung der Stützteile relativ zueinander aufgenommen sind. Der Antriebsmotor ist an einer Innenseite eines Teiles des äußeren Rahmens angeordnet.

Durch DE 69507158 T2 (entsprechend EP 0788325 B1) ist eine motorisch verstellbare Stützeinrichtung für eine Matratze eines Bettes bekannt, die ein einen Längsholm aufweisendes erstes Stützteil und wenigstens ein zweites Stützteil aufweist, das durch Antriebsmittel relativ zu dem ersten Stützteil verschwenkbar ist. Bei der bekannten Stützeinrichtung ist der Antriebsmotor außerhalb der Grundfläche der Stützeinrichtung angeordnet und an einer rahmenartigen Verlängerung des ersten Stützteiles befestigt.

Durch EP 1633219 B1 ist ein Lattenrost bekannt, bei der in einem hohlen Längsholm Teile der Verstelleinrichtung aufgenommen sind, während der Antriebsmotor außerhalb des Längsholmes angeordnet ist und durch eine Ausnehmung hindurch mit den in dem Längsholm aufgenommenen Teilen der Verstelleinrichtung in Antriebsverbindung steht.

Durch WO 2008/113401 ist ein zum Verstellen einer Schublade relativ zu einem Korpus eines Schrankes vorgesehener Möbelantrieb bekannt, bei dem die Verstellung der Schublade über eine biegsame Zahnstange erfolgt, die in Eingriff mit einem Zahnrad steht.

Durch DE 10 2008 028586 A1 ist ein Lattenrost mit integrierter Verstelleinrichtung bekannt, bei dem die Kraftübertragung von Antriebsmotoren der Verstelleinrichtung auf die zu verstellenden Stützteile über Zugseile erfolgt, die über Umlenkungen geführt sind.

Durch EP 2 878 230 A1 ist eine elektromotorisch verstellbare Stützeinrichtung für eine Polsterung eines Sitz- und/oder Liegemöbels bekannt, die eine Aufstellhebelmechanik aufweist, die mittels eines Bowdenzuges betätigbar ist .

EP 2 792 277 A1 zeigt und beschreibt einen elektromotorischen Möbelantrieb, bei dem die Verstellung eines zu verstellenden Teils eines Möbels über Bowdenzüge erfolgt.

DE 10 2006 017 972 A1 offenbart ein Hubbett mit Zugmittelverstellung.

Durch FR 2 688 667 A1 ist ein verstellbarer Lattenrost bekannt.

Elektromotorisch verstellbare Lattenroste weisen in der Regel einen Verstellbeschlag auf, der dazu dient, die Verstellkraft von einem Elektromotor oder mehreren Elektromotoren auf die zueinander verstellbaren Stützteile des Lattenrostes zu übertragen. Zur Montage eines elektromotorisch verstellbaren Lattenrostes wird beispielsweise ein Doppelantrieb an dem Lattenrost so montiert, dass seine Verstellorgane in Wirkungsverbindung mit dem Verstellbeschlag des Lattenrostes treten.

Der Erfindung liegt die Aufgabe zugrunde, eine elektromotorische Verstellvorrichtung für eine Stützeinrichtung zur Abstützung der Polsterung eines Sitz- und/oder Liegemöbels, insbesondere einer Matratze eines Bettes, anzugeben, die einfach im Aufbau und in der Benutzung ist.

Diese Aufgabe wird durch die im Anspruch 1 angegebene Erfindung gelöst.

Die Erfindung stellt einen Nachrüstsatz bereit, mit dem sich Stützeinrichtungen, die nicht oder nicht elektromotorisch verstellbar sind, mit einer elektromotorischen Verstellvorrichtung nachzurüsten lassen, so dass sie die Funktionalität einer elektromotorisch verstellbaren Stützeinrichtung erhalten. Hierzu sieht die Erfindung einen zwischen die Stützeinrichtung und die Polsterung einlegbaren Hilfsrahmen vor, der einen Grundkörper mit wenigstens zwei unter der Zugwirkung eines Zugseiles eines Bowdenzuges, das mit einer elektromotorischen Antriebseinheit in Zugverbindung steht, relativ zueinander verschwenkbaren Schutzteilen aufweist.

Zur Nachrüstung beispielsweise eines nicht oder nicht elektromotorisch verstellbaren Lattenrostes wird der Hilfsrahmen zwischen den Lattenrost und die Matratze eingelegt, so dass sich die Matratze in den Bereichen, in denen sich der Hilfsrahmen entlang der Ausdehnung des Lattenrostes erstreckt, an dem Hilfsrahmen und in den übrigen Bereichen an dem Lattenrost abstützt. Durch Betätigung der elektromotorischen Antriebseinheit werden die Rahmenteile des Hilfsrahmens zueinander verschwnkt. Wird der Hilfsrahmen beispielsweise in einem Bereich eingelegt, in dem sich der Oberkörper einer auf der Matratze ruhenden Person befindet, so wird bei Verstellung der Rahmenteile des Hilfsrahmens relativ zueinander die Matratze im Bereich des Oberkörpers angehoben, so dass sich die gleiche Funktionalität ergibt, wie bei einem Lattenrost, dessen Oberkörperstützteil elektromotorisch verstellbar ist.

Die Erfindung sieht vor, dass ein Verstellorgan zum Verschwenken der Rahmenteile des Hilfsrahmens relativ zueinander ein unter der Zugwirkung des Zugseiles des Bowdenzuges verschwenkbarer Schwenkhebel ist, wobei sich ein Ende des Schwenkhebels gleitend an einem Auflager abstützt und das andere Ende des Schwenkhebels an einem zweiarmigen Hebel gelagert ist, dessen erster Hebelarm gelenkig mit einem der Rahmenteile verbunden ist und dessen zweiter Hebelarm mittels einer Linearführung an dem anderen Rahmenteil geführt ist.

Die Erfindung ermöglicht damit auf besonders einfache und kostengünstige Weise eine Nachrüstung von Lattenrosten oder anderen Stützeinrichtungen mit der Funktionalität einer elektromotorischen Verstellvorrichtung.

Da erfindungsgemäß die Verstellung der Rahmenteile relativ zueinander über wenigstens einen Bowdenzug erfolgt, weist der Hilfsrahmen des erfindungsgemäßen Nachrüstsatzes nur eine geringe Bauhöhe auf, so dass der Hilfsrahmen die Bauhöhe des Lattenrostes einschließlich Matratze nur geringfügig vergrößert.

Um den Federkomfort eines Lattenrostes auch bei eingelegtem Hilfsrahmen zu erhalten, können die Rahmenteile des Hilfsrahmens an ihrer bei Benutzung des Nachrüstsatzes der Polsterung, beispielsweise der Matratze, zugewandten Seite mit federnden Latten oder anderen Federelementen versehen sein.

Der erfindungsgemäße Nachrüstsatz eignet sich besonders gut für einen Einsatz im Krankenbetten- oder Pflegebereich, weil die Bestandteile des Hilfsrahmens unempfindlich gegenüber Flüssigkeiten sind und die gegenüber Flüssigkeiten empfindliche elektromotorische Antriebseinheit des Nachrüstsatzes bei entsprechender Länge des Bowdenzuges oder der Bowdenzüge entfernt von dem eigentlichen Hilfsrahmen angeordnet werden kann.

Daneben ist der erfindungsgemäße Nachrüstsatz jedoch auch für andere Anwendungen geeignet. Beispielsweise kann der Nachrüstsatz in Hotels eingesetzt werden. Sind die Hotelbetten eines Hotels aus Kostengründen nicht mit einer elektromotorischen Verstellvorrichtung ausgerüstet, so kann ein erfindungsgemäßer Nachrüstsatz verwendet werden, wenn ein Hotelgast eine entsprechende Funktionalität wünscht.

Erfindungsgemäß kann der Hilfsrahmen aus mehr als zwei Rahmenteilen bestehen, wobei jeweils zueinander benachbarte Rahmenteile gelenkig und um eine horizontale Schwenkachse relativ zueinander verschwenkbar miteinander verbunden sein können. Im Sinne eines einfachen Aufbaus ist es vorteilhaft, wenn der Grundkörper aus einem ersten Rahmenteil und einem relativ zu dem ersten Rahmenteil verschwenkbaren zweiten Rahmenteil besteht, wie dies eine vorteilhafte Weiterbildung der Erfindung vorsieht. Bei dieser Ausführungsform besteht der Rahmen aus lediglich zwei relativ zueinander verschwenkbaren Rahmenteilen, mit denen sich jedoch beispielsweise die Funktionalität eines elektromotorisch verstellbaren Oberkörperstützteiles eines Lattenrostes nachbilden lässt.

Eine andere vorteilhafte Weiterbildung der Erfindung sieht vor, dass die Länge des Hilfsrahmens in Längsrichtung der Stützeinrichtung wesentlich geringer ist als die Länge der Stützeinrichtung. Beispielsweise und insbesondere kann sich der Hilfsrahmen nur über die Hälfte oder zwei Drittel der Länge der Stützeinrichtung erstrecken.

Erfindungsgemäß kann die Linearführung an einem separaten Bauteil gebildet sein, das mit dem zugeordneten Rahmenteil verbunden ist. Um den Aufbau weiter zu vereinfachen, sieht eine vorteilhafte Weiterbildung der Erfindung vor, dass die Linearführung eine Profilschiene aufweist, die einen Längsholm eines der Rahmenteile bildet.

Eine Weiterbildung der vorgenannten Ausführungsform sieht vor, dass die Profilschiene eine C-Profilschiene ist.

Eine erfindungsgemäße Stützeinrichtung zur Abstützung einer Polsterung eines Sitz- und/oder Liegemöbels, insbesondere einer Matratze eines Bettes, ist im Anspruch 6 angegeben. Die erfindungsgemäße Stützeinrichtung ist dadurch gekennzeichnet, dass sie einen Nachrüstsatz nach einem der Ansprüche 1 bis 5 aufweist, dessen Hilfsrahmen zwischen die Stützeinrichtung und die Polsterung eingelegt ist. Mit anderen Worten besteht die erfindungsgemäße Stützeinrichtung aus einer (nicht oder nicht elektromotorisch verstellbaren) Stützeinrichtung nebst Polsterung und einem erfindungsgemäßen Nachrüstsatz. Grundsätzlich ist es erfindungsgemäß auch möglich, den Nachrüstsatz in Kombination mit einer elektromotorisch verstellbaren Stützeinrichtung, beispielsweise einem Lattenrost, zu verwenden.

Die Erfindung wird nachfolgend anhand eines Ausführungsbeispiels unter Bezugnahme auf die beigefügte Zeichnung näher erläutert.

Es zeigt:
- Fig. 1:: in einer Perspektivansicht ein Ausführungsbeispiel einer elektromotorisch verstellbaren Stützeinrichtung in Form eines Lattenrostes in einer unverstellten Position,
- Fig. 2:: in gleicher Darstellung wie Fig. 1 den Lattenrost gemäß Fig. 1, wobei der Übersichtlichkeit halber Stützteile des Lattenrostes weggelassen sind,
- Fig. 3: in gleicher Darstellung wie Fig. 1 einen Montagerahmen der Stützeinrichtung gemäß Fig. 1,
- Fig. 4: in gleicher Darstellung wie Fig. 3 den Montagerahmen gemäß Fig. 3 zusammen mit einen daran schwenkbar gelagerten Stützteil,
- Fig. 5: in einer Perspektivdarstellung eine Antriebseinheit des Lattenrostes gemäß Fig. 1, wobei das Gehäuse der Antriebseinheit aus Darstellungsgründen offen gezeigt und der Übersichtlichkeit halber Bestandteile der Antriebseinheit weggelassen sind,
- Fig. 6: in gleicher Darstellung wie Fig. 5, jedoch in vergrößertem Maßstab die Antriebseinheit gemäß Fig. 5,
- Fig. 7A- Fig. 7E: jeweils in einer Perspektivansicht Einzelheiten eines Verstellorganes des Lattenrostes gemäß Fig. 1 in verschiedenen Verstellpositionen bzw. kinematischen Phasen,
- Fig. 8: in einer Perspektivansicht und in gegenüber Fig. 7 vergrößertem Maßstab ein Anschlagselement des Lattenrostes gemäß Fig. 1,
- Fig. 9: in gleicher Darstellung wie Fig. 8 das Anschlagselement gemäß Fig. 8 in Kombination mit einem Aufstellhebel,
- Fig. 10: in gleicher Darstellung wie Fig. 9 das Anschlagselement und den Aufstellhebel gemäß Fig. 9 in einer anderen kinematischen Phase,
- Fig. 11A-Fig. 11E: jeweils in einer anderen Perspektivansicht den Montagerahmen gemäß Fig. 3 in unterschiedlichen Verstellpositionen bzw. kinematischen Phasen,
- Fig. 12A-: in gleicher Darstellung wie Fig. 11,
- Fig. 12E: jedoch in geringfügig verkleinertem Maßstab den Montagerahmen gemäß Fig. 3 in unterschiedlichen Verstellpositionen bzw. kinematischen Phasen in Kombination mit einem zu verstellenden Stützteil,
- Fig. 13: in einer Perspektivdarstellung den ersten Aufstellhebel für sich genommen und
- Fig. 14: in einer Perspektivdarstellung das Anschlagselement für sich genommen,
- Fig. 15: in einer Perspektivansicht ein Ausführungsbeispiel eines Hilfsrahmens eines erfindungsgemäßen Nachrüstsatzes in einer unverstellten Ausgangslage,
- Fig. 16: in gleicher Darstellung wie FIG. 15 einen Hilfsrahmen gemäß FIG. 15 in einer Endlage der Verstellbewegung,
- Fig. 17: in einer Perspektivansicht eine Einzelheit aus FIG. 16,
- Fig. 18: in gleicher Darstellung wie FIG. 17 eine Einzelheit aus FIG. 17 im Bereich eines Schwenkhebels,
- Fig. 19: die Einzelheit gemäß FIG. 18, wobei aus Gründen der Veranschaulichung eine Profilschiene einer Linearführung weggelassen ist,
- Fig. 20: die Einzelheit gemäß FIG. 19, wobei ein Schlitten der Linearführung weggelassen ist,
- Fig. 21: in gleicher Darstellung wie FIG. 15 einen Lattenrost in Kombination mit einem erfindungsgemäßen Hilfsrahmen, wobei der Hilfsrahmen in der unverstellten Ausgangslage dargestellt ist und
- Fig. 22: die Kombination aus Hilfsrahmen und Lattenrost gemäß FIG. 21, wobei der Hilfsrahmen der Endlage der Verstellbewegung dargestellt ist und
- Fig. 23: die Kombination aus Hilfsrahmen und Lattenrost gemäß FIG. 21 aus einer anderen Perspektive.

Anhand der Figuren 1 bis 14 wird nachfolgend zunächst die grundsätzliche Funktionsweise einer elektromotorisch verstellbaren Stützeinrichtung erläutert, bei der die Verstellung über Bowdenzüge bewirkt wird.

In Fig. 1 ist in einer Perspektivdarstellung ein Ausführungsbeispiel einer elektromotorisch verstellbaren Stützeinrichtung für eine Polsterung eines Sitz- und/oder Liegemöbels, insbesondere eine Matratze eines Bettes, dargestellt, wobei die Stützeinrichtung bei diesem Ausführungsbeispiel als Lattenrost 2 ausgebildet ist. Der Übersichtlichkeit halber sind federnde Latten des Lattenrostes 2 beispielsweise Federhölzer, in der Zeichnung nicht dargestellt. Die Ausgestaltung und Anbringung derartiger federnder Latten ist dem Fachmann jedoch allgemein bekannt und wird daher nicht näher erläutert.

Der Lattenrost 2 weist einen Grundkörper 4 auf, an dem relativ zueinander verstellbare Stützteile angeordnet sind. Bei dem dargestellten Ausführungsbeispiel weisen die Stützteile ein ortsfestes mittleres Stützteil 6 auf, mit dessen einem Ende gelenkig und um eine horizontale Schwenkachse verschwenkbar ein Oberkörperstützteil 8 verbunden ist. Mit dem dem Oberkörperstützteil 8 abgewandten Ende des mittleren Stützteiles 6 ist gelenkig und um eine horizontale Schwenkachse verschwenkbar ein Beinstützteil 10 verbunden, mit dessen dem mittleren Stützteil 6 abgewandten Ende gelenkig und um eine horizontale Schwenkachse verschwenkbar ein Wadenstützteil 12 verbunden ist.

Bei dem dargestellten Ausführungsbeispiel weist der Grundkörper des Lattenrostes 4 einen Außenrahmen 14 auf.

Die Stützteile 6 bis 12 sind mit dem Außenrahmen 14 über einen Montagerahmen 16 verbunden, an dem eine Antriebseinheit 18 sowie von der Antriebseinheit mit einer Verstellkraft beaufschlagte oder beaufschlagbare Verstellorgane angeordnet sind zur Beaufschlagung eines zu verstellenden Stützteiles mit einer Verstellkraft in Montageposition des Montagerahmens 16. Der Montagerahmen 16 wird weiter unten anhand der Figuren 2 bis 4 näher erläutert. Die Antriebseinheit 18 wird weiter unten anhand der Figuren 5 und 6 näher erläutert. Verstellorgane des Montagerahmens 16 sind bei dem dargestellten Ausführungsbeispiel durch Aufstellhebel gebildet, die weiter unten anhand der Figuren 7 bis 10 näher erläutert werden.

Fig. 2 zeigt den Außenrahmen 14 des Lattenrostes 2 mit daran befestigtem Montagerahmen 16, wobei die Stützteile 6 bis 12 in Fig. 2 der Übersichtlichkeit halber weggelassen sind. Wie aus Fig. 2 ersichtlich ist, weist der Außenrahmen 14 seitlich zueinander beabstandete, sich in Längsrichtung des Lattenrostes 2 erstreckende Längsholme 20, 22 auf, die im Bereich ihrer Enden über Querholme 24, 26 miteinander verbunden sind. Im Kontext der Erfindung ist als Längsrichtung des Lattenrostes 2 diejenige Richtung definiert, entlang derer der Lattenrost 2 die größere Ausdehnung aufweist. Dementsprechend ist die Querrichtung des Lattenrostes 2 als diejenige Richtung definiert, entlang derer der Lattenrost 2 die geringere Ausdehnung aufweist.

Fig. 3 zeigt den Montagerahmen 16 für sich genommen, also unabhängig von dem Lattenrost 2. Der Montagerahmen 16 weist Längsholme 28, 30 auf, die im Bereich ihrer Enden über Querholme 32, 34 miteinander verbunden sind. Bei dem dargestellten Ausführungsbeispiel sind die Querholme 32, 34 jeweils durch eine Profilschiene gebildet, die den Querschnitt eines liegenden C hat und in der Verstellorgane des Montagerahmens 16 angeordnet bzw. geführt sind, wie dies weiter unten anhand von Fig. 11 näher erläutert wird.

Bei dem dargestellten Ausführungsbeispiel ist der Montagerahmen 16 zur Anpassung an Lattenroste unterschiedlicher Breite breitenverstellbar ausgestaltet. Zur Realisierung der Breitenverstellbarkeit sind an den Längsholmen 28, 30 des Montagerahmens 16 jeweils sich in Richtung auf den anderen Längsholm 30, 28 erstreckende Teleskopelemente 36, 38 bzw. 40, 42 angeordnet, die bei dem dargestellten Ausführungsbeispiel als Rohrteile ausgebildet sind und sich im rechten Winkel zu den Längsholmen 28 bzw. 30 erstrecken. In den Teleskopelementen 36, 38 sind bei dem dargestellten Ausführungsbeispiel die Enden des Querholmes 32 teleskopierend geführt. In hierzu entsprechender Weise sind in Teleskopelementen 40, 42 die Enden des Querholmes 34 teleskopierend geführt.

Bei dem dargestellten Ausführungsbeispiel ist die Antriebseinheit 18 an dem Querholm 32 angeordnet und in Holmrichtung des Querholmes 32 verschiebbar und in der jeweiligen Position arretierbar.

Zur Kraftübertragung von Elektromotoren der Antriebseinheit 18 auf die zu verstellenden Stützteile 6 bis 12 sind bei dem dargestellten Ausführungsbeispiel Bowdenzüge 44, 44' und 46, 46' vorgesehen, von denen jeder einem Verstellorgan zugeordnet ist. Das Zusammenwirken der Bowdenzüge 44, 44', 46, 46' mit der Antriebseinheit 18 und den Verstellorganen wird weiter unten anhand der Figuren 5 bis 7 näher erläutert.

Zur Montage des Montagerahmens 18 an dem Außenrahmen 14 des Lattenrostes 2 wird zunächst die Breite des Montagerahmens 16 (vgl. Fig. 3) entsprechend der Breite des Außenrahmens 14 (vgl. Fig. 2) des Lattenrostes 2 eingestellt. Im Einzelnen werden die Längsholme 28, 30 des Montagerahmens 16 so weit auseinandergezogen, dass der Abstand der Außenflächen der Längsholme 28, 30 des Montagerahmens der lichten Weite zwischen den Innenflächen der Längsholme 20, 22 des Außenrahmens 14 entspricht. Hierbei gleiten die Querholme 32, 34 des Montagerahmens 16 in den Teleskopelementen 36, 38 bzw. 40, 42. Nach Einstellung der gewünschten Breite wird der Montagerahmen 16 in den Außenrahmen eingesetzt, wie in Fig. 2 dargestellt. Daran anschließend kann der Montagerahmen 16 an dem Außenrahmen 14 befestigt werden, beispielsweise durch Verschrauben.

Nach der Montage des Montagerahmens 16 an dem Außenrahmen 14 können die Stützteile 6 bis 14 des Lattenrostes 2 mit dem Montagerahmen 16 verbunden werden.

Fig. 4 zeigt exemplarisch eine Verbindung des Oberkörperstützteiles 8 mit dem Montagerahmen 16. Die Verbindung des Beinstützteiles 10 nebst damit verbundenem Wadenstützteil 12 erfolgt auf entsprechende Weise und wird daher hier nicht näher erläutert. Zur Verbindung mit dem Oberkörperstützteil 8 ist an dem Montagerahmen eine Lagerungseinrichtung zur schwenkbaren Lagerung wenigstens eines schwenkverstellbaren Stützteiles gebildet, wobei die Lagerungseinrichtung bei dem dargestellten Ausführungsbeispiel seitlich zueinander beabstandete Lagerbuchsen aufweist, in die das Oberkörperstützteil 8 mit seitlich zueinander beabstandeten Lagerzapfen einsetzbar ist. Fig. 4 zeigt das auf diese Weise schwenkbar an dem Montagerahmen 16 montierte Oberkörperstützteil 8.

Fig. 5 zeigt die Antriebseinheit 18 in einer Perspektivansicht, wobei das Gehäuse 48 der Antriebseinheit 18 aus Darstellungsgründen offen gezeigt ist. Die Antriebseinheit 18 weist zwei Antriebsstränge 50, 52 auf, denen jeweils ein Elektromotor 54 bzw. 56 zugeordnet ist und deren Abtriebsglied jeweils durch Spindelmuttern 58, 60 gebildet ist. Die Ummantelungen der Bowdenzüge 44, 44' und 46, 46' sind an dem Gehäuse 48 der Antriebseinheit 18 festgelegt, während die Zugseile der Bowdenzüge paarweise an den Spindelmuttern 58, 60 festgelegt sind. Bei dem dargestellten Ausführungsbeispiel sind die Zugseile der Bowdenzüge 44, 44' an der Spindelmutter 58 festgelegt, während die Zugseile der Bowdenzüge 46, 46' an der Spindelmutter 60 festgelegt sind. Die Elektromotoren 54, 56 sind unabhängig voneinander ansteuerbar. Ansteuerungsmittel zur Ansteuerung der Elektromotoren 54, 56 sind aus Gründen der Übersichtlichkeit in der Zeichnung nicht dargestellt. Das gleiche gilt für Spannungsversorgungsmittel, die aus Gründen der Übersichtlichkeit ebenfalls nicht dargestellt sind.

Fig. 6 zeigt die Antriebseinheit 18 gemäß Fig. 5, wobei aus Gründen der Übersichtlichkeit die Bowdenzüge 44, 44 und 46, 46' weggelassen sind. Nachfolgend werden der Antriebsstrang 50 und seine Funktionsweise näher erläutert. Der Antriebsstrang 52 ist entsprechend aufgebaut und wird daher nicht näher erläutert.

Der Elektromotor 54 des Antriebsstranges 50 weist eine als Schnecke eines Schneckentriebs ausgebildete Abtriebswelle 62 auf, die in Eingriff mit einem Schneckenrad 64 steht, das drehfest mit einer in dem Gehäuse 48 drehbar gelagerten Gewindespindel 66 verbunden ist. Bei dem dargestellten Ausführungsbeispiel sind die Schnecke 62 und das Schneckenrad 64 Bestandteil einer Getriebeanordnung, die, wie aus Fig. 6 ersichtlich ist, noch weitere Getriebeelemente aufweist, die jedoch in dem vorliegenden Kontext nicht weiter interessieren und daher nicht näher erläutert werden.

Auf der Gewindespindel 66 ist verdrehsicher und in Axialrichtung beweglich die Spindelmutter 58 angeordnet, an der die Bowdenzüge 44, 44' (in Fig. 6 nicht dargestellt) festgelegt sind. Zum Verstellen eines Stützteiles treibt der Elektromotor 54 die Gewindespindel 66 derart an, dass sich die Spindelmutter 58 in Fig. 6 nach links bewegt, so dass die Spindelmutter 58 an den Zugseilen der Bowdenzüge 44, 44' zieht. Die Zugwirkung an den Zugseilen der Bowdenzüge 44, 44' wird in weiter unten anhand von Fig. 7 näher erläuterter Weise in eine Aufstellbewegung eines Aufstellhebels umgesetzt, der ein Verstellorgan des Montagerahmens 16 bildet. Eine Rückstellung in die unverstellte Position des Lattenrostes (vgl. Fig. 1) erfolgt bei eingeschaltetem Elektromotor 54, jedoch unter der Gewichtskraft des Stützteiles, ggf. zusätzlich unter der Last einer auf dem Lattenrost ruhenden Person.

Fig. 7A zeigt eine Aufstellhebel-Anordnung 68, die einen ersten Aufstellhebel 70 aufweist, der das Verstellorgan des an dem Montagerahmen 16 angeordneten Möbelantriebs bildet und unter der Zugwirkung des Zugseiles eines Bowdenzuges aufstellbar ist, bei dem dargestellten Ausführungsbeispiel unter der Zugwirkung des Zugseiles des Bowdenzuges 44'. Der erste Aufstellhebel 70 ist um eine erste Schwenkachse 72 verschwenkbar aufstellbar, wobei das der ersten Schwenkachse 72 abgewandte Ende des ersten Aufstellhebels gelenkig und um eine zu der ersten Schwenkachse 72 parallele zweite Schwenkachse 74 verschwenkbar mit einem zweiten Aufstellhebel 76 verbunden ist, der mit dem Zugseil des Bowdenzuges 44' wirkungsverbunden ist, derart, dass sich die Aufstellhebel 70, 76 unter der Zugwirkung des Zugseiles des Bowdenzuges aufstellen. Bei dem dargestellten Ausführungsbeispiel ist das Zugseil des in Fig. 7 nicht gezeigten Bowdenzuges an dem dem ersten Aufstellhebel 70 abgewandten Ende des zweiten Aufstellhebels 76 festgelegt.

Bei dem dargestellten Ausführungsbeispiel ist dem ersten Aufstellhebel 70 ein Anschlag 78 zugeordnet, der an einem Anschlagselement 80 gebildet ist, das verschiebefest mit dem Längsholm 30 des Montagerahmens 16 verbunden ist (vgl. Fig. 11A).

Nachfolgend wird die Wirkungsweise der Aufstellhebel-Anordnung 68 näher erläutert, wobei auf die Fig. 7A bis 7E und auf die Fig. 11A bis 11E Bezug genommen wird. Die Fig. 7A bis 7E zeigen ausschließlich die Aufstellhebel-Anordnung 68 in Kombination mit dem Anschlagselement 80, während die Figuren 11A bis 11E zusätzlich den Montagerahmen 16 zeigen. Unter den Fig. 7A bis 7E und 11A bis 11E verdeutlichen Figuren mit gleicher Buchstabenbezeichnung die gleiche kinematische Phase.

Zu Beginn der Verstellbewegung, also bei unverstelltem Lattenrost 2, liegen die Schwenkachsen 72, 74 und ein Kraftangriffspunkt des Bowdenzuges 44' an dem zweiten Aufstellhebel 76 in einer Ebene, so dass sich die Aufstellhebel-Anordnung unter der Zugwirkung des Zugseils des Bowdenzuges 74 translatorisch in Fig. 7A bzw. 11A nach rechts verschiebt. Aus Fig. 11A ist ersichtlich, dass das c-förmige Profil des Längsholmes 30 des Montagerahmens 16 eine Führung für die translatorische Verschiebung der Aufstellhebel-Anordnung 68 bildet. Aufgrund der Tatsache, dass in der ersten kinematischen Phase die erste Schwenkachse 72 und die zweite Schwenkachse 74 sowie der Kraftangriffspunkt des Zugseiles des Bowdenzuges 44 an dem zweiten Aufstellhebel 76 in einer Ebene liegen, wird die Aufstellhebel-Anordnung 68 in der ersten kinematischen Phase ausschließlich translatorisch in Figur 7A bzw. Fig. 11A nach rechts verschoben.

Am Ende der ersten kinematischen Phase läuft der erste Aufstellhebel 70 mit sich seitlich, also in Axialrichtung der ersten Schwenkachse 72 erstreckenden Verdickungen 82, 82' auf eine an dem Anschlagselement 80 gebildete Hubführung 84 auf. Die Hubführung 84 ist bei dem dargestellten Ausführungsbeispiel im Querschnitt bogenförmig ausgebildet. Sie kann jedoch auch als schiefe Ebene ausgebildet sein.

Fig. 7B verdeutlicht, wie das dem zweiten Aufstellhebel 76 abgewandte Ende des ersten Aufstellhebels 70 auf die Hubführung 84 aufläuft und dadurch angehoben wird, was in der Folge unter der Zugwirkung des Zugseilsbowdenzuges 44' zu einem Aufstellen der Aufstellhebel 70, 76 führt. Fig. 11B verdeutlicht die sich dadurch ergebende Aufstellung der Aufstellhebel 70, 76. Wie aus Fig. 7B und aus Fig. 11B erkennbar ist, führt die Aufstellhebel-Anordnung 68 während der zweiten kinematischen Phase gleichzeitig sowohl eine translatorische Bewegung als auch eine Aufstellbewegung aus.

Fig. 7C und Fig. 11C verdeutlichen das Ende der zweiten kinematischen Phase, an dem das dem zweiten Aufstellhebel 76 abgewandte freie Ende des ersten Aufstellhebels 70 auf den an dem Anschlagselement 80 gebildeten Anschlag 78 aufläuft, so dass eine weitere translatorische Bewegung der Aufstellhebel-Anordnung 68 unterbunden ist.

Während einer sich daran anschließenden dritten kinematischen Phase führt der erste Aufstellhebel 70 ausschließlich eine Aufstellbewegung aus, in dem er um die erste Schwenkachse 72 verschwenkt.

Die Figuren 7D und 11D stellen die Aufstellhebel-Anordnung 68 in der dritten kinematischen Phase dar.

Fig. 7E und Fig. 11E zeigen die Aufstellhebel-Anordnung 68 am Ende der dritten kinematischen Phase, in der die Aufstellhebel 70, 76 der Aufstellhebel-Anordnung 68 maximal aufgestellt sind. Die in Fig. 7E und Fig. 11E dargestellte Position der Aufstellhebel-Anordnung 68 entspricht einer maximalen Verstellung des Oberkörperstützteiles 8 relativ zu dem mittleren Stützteil 6.

Fig. 8 zeigt eine Perspektivansicht des Anschlagselementes 80 für sich genommen, wobei der Anschlag 78 besonders gut erkennbar ist.

Fig. 9 verdeutlicht das Auflaufen des freien Endes des ersten Aufstellhebels 70 auf den Anschlag 78 am Ende der zweiten kinematischen Phse.

Fig. 10 zeigt den ersten Aufstellhebel 70 während der dritten kinematischen Phase, in der er ausschließlich eine Schwenkbewegung um die erste Schwenkachse 72 ausführt und dabei an dem Anschlag 78 anliegt.

Fig. 12 verdeutlicht die Verstellung des Oberkörperstützteiles 8 mittels der Verstellhebelanordnung 68. Bei dem dargestellten Ausführungsbeispiel beaufschlagt die Aufstellhebel-Anordnung 68 einen Längsholm 86 des Oberkörperstützteiles 8 lose, indem der Längsholm 86 lose auf der Aufstellhebel-Anordnung 68 aufliegt. Seitlich zu dem Längsholm 86 beabstandet weist das Oberkörperstützteil 8 einen weiteren Längsholm 88 auf, dem eine entsprechende Aufstellhebel-Anordnung zugeordnet ist, die jedoch aus Gründen der Übersichtlichkeit in Fig. 12 nicht dargestellt ist. Die dem Längsholm 88 zugeordnete Aufstellhebel-Anordnung wirkt dabei mit dem Zugseil des Bowdenzuges 44 zusammen, wobei die Funktionsweise so ist, wie für die Aufstellhebel-Anordnung 68 beschrieben und daher hier nicht näher erläutert wird. Da die Zugseile der Bowdenzüge 44, 44' an derselben Spindelmutter 58 (vgl. Fig. 5) festgelegt sind, stellen sich die den Längsholmen 68, 88 zugeordneten Aufstellhebel-Anordnungen völlig synchron auf, so dass Verwindungen des Oberkörperstützteiles 8 während der Verstellbewegung zuverlässig vermieden sind.

Fig. 12B und 12C verdeutlichen die weitere Verstellbewegung des Oberkörperstützteiles 8. Fig. 12D zeigt die Endlage der Verstellbewegung, die einer maximal verstellten Position des Oberkörperstützteiles 8 relativ zu dem mittleren Stützteil bzw. dem Montagerahmen 16 entspricht.

Anhand der Fig. 13 und 14 werden nachfolgend dem ersten Aufstellhebel 70 zugeordnete Verriegelungsmittel näher erläutert, wobei Fig. 13 den ersten Aufstellhebel 70 und Fig. 14 das Anschlagselement 18 jeweils für sich genommen zeigt. Dem ersten Aufstellhebel 70 sind Verriegelungsmittel zugeordnet, die in einer vorbestimmten Aufstelllage des ersten Aufstellhebels wirksam werden und den ersten Aufstellhebel 70 gegen eine translatorische Bewegung verriegeln, gleichzeitig eine Aufstellbewegung des ersten Aufstellhebels zulassen. Bei dem dargestellten Ausführungsbeispiel werden die Verriegelungsmittel wirksam, wenn der erste Aufstellhebel 70 an dem Anschlag 78 anliegend und verschwenkend eine vorbestimmte Aufstelllage erreicht. Bei dem dargestellten Ausführungsbeispiel weisen die Verriegelungsmittel einen (vgl. Fig. 13) Lagerzapfen 90 auf, der an dem der ersten Schwenkachse 72 zugewandten Ende des ersten Aufstellhebels 70 gebildet ist. Der Lagerzapfen 90 ist derart ausgebildet und eingerichtet, dass er in Verriegelungsposition drehbar bzw. schwenkbar in einer an dem Anschlagselement 80 gebildeten Lagerausnehmung gelagert ist und in einer Entriegelungsposition aus der Lagerausnehmung freikommt.

Wie aus Fig. 13 ersichtlich, weist der Lagerzapfen 90 einen im Querschnitt kreisförmigen Lagerabschnitt 92 sowie eine Abflachung 94 auf. Im Ergebnis ist der Lagerabschnitt 92 bei dem dargestellten Ausführungsbeispiel im Querschnitt etwa halbkreisförmig ausgebildet. Aus Fig. 13 ist nicht ersichtlich und deshalb wird hier erläutert, dass der erste Aufstellhebel 70 auf seiner dem Lagerzapfen 90 abgewandten Seite einen entsprechenden Lagerzapfen aufweist.

Fig. 14 zeigt eine Perspektivansicht des Anschlagselementes 80. Das Anschlagselement 80 weist eine Nut 96 auf, die an ihrem Ende in einen im Querschnitt abschnittsweise kreisförmigen Lagerflächenabschnitt 98 mündet, dessen Durchmesser größer ist als die lichte Weite der Nut 96.

Die Funktionsweise der Verriegelungsmittel ist wie folgt:
Wie oben anhand von Fig. 7B beschrieben, läuft während der Verstellbewegung das dem zweiten Aufstellhebel 76 abgewandte Ende des ersten Aufstellhebels 70 auf die Hubführung 84 auf und wird dadurch angehoben, was zu einem Aufstellen der Aufstellhebel 70, 76 führt. Hierbei ist der Lagerzapfen 90 translatorisch in der durch die Nut 96 gebildeten Führung geführt. Die lichte Weite der Nut 96 ist so bemessen, dass unter Berücksichtigung der Form des Lagerzapfens 90 und des Aufstellwinkels des ersten Aufstellhebels 70 der Lagerzapfen 90 translatorisch in der durch die Nut 96 gebildeten Führung geführt ist, ohne zu klemmen.

Am Ende der zweiten kinematischen Phase (vgl. die vorstehende Beschreibung unter Bezugnahme auf Fig. 7C und Fig. 11C) läuft das dem zweiten Aufstellhebel 76 abgewandte freie Ende des ersten Aufstellhebels 70 auf den an dem Anschlagselement 80 gebildeten Anschlag 78 auf, so dass eine weitere translatorische Bewegung der Aufstellhebel-Anordnung 86 unterbunden ist.

Während der sich daran anschließenden dritten kinematischen Phase führt der erste Aufstellhebel 70 ausschließlich eine Aufstellbewegung aus, indem er um die erste Schwenkachse 72 verschwenkt. Aufgrund der Formung des Lagerzapfens 90 und der Lagerausnehmung 98 verriegelt der Lagerzapfen 92 bei einem weiteren Aufstellen des ersten Austellhebels 70 an der Lagerausnehmung 98 derart, dass er gegen eine translatorische Bewegung gesichert ist, gleichzeitig eine weitere Aufstellbewegung des ersten Aufstellhebels 70 zugelassen ist.

Durch die Verriegelungsmittel ist sichergestellt, dass sich die Aufstellhebel-Anordnung 68 bei einer Rückstellung aus einer maximal verstellten Lage in Richtung auf die unverstellte Lage gleichmäßig absenkt. Die Rückstellung vollzieht sich derart, dass der erste Aufstellhebel 70 zurück in Richtung auf die unverstellte Lage verschwenkt. Durch die Verriegelungsmittel ist bis zu einer bestimmten Aufstelllage des ersten Aufstellhebels 70 ausschließlich eine Dreh- bzw. Schwenkbewegung zugelassen. In einer vorbestimmten Aufstellage hebt sich die Verriegelung auf, sodass sich der Lagerzapfen 90 daran anschließend translatorisch in der Nut 96 in Richtung von dem Anschlag 78 weg bewegt.

Ohne die Verriegelungsmittel bestünde die Gefahr, dass sich der erste Aufstellhebel bei einer Rückstellung sofort translatorisch bewegt und es daran anschließend zu einem schlagartigen Absenken kommt, was unerwünscht ist.

Anhand der FIG. 15 bis 23 wird nachfolgend ein Ausführungsbeispiel eines erfindungsgemäßen Nachrüstsatzes einer elektromotorischen Verstellvorrichtung für eine Stützeinrichtung zur Abstützung einer Polsterung eines Sitz- und/oder Liegemöbels, insbesondere einer Matratze eines Bettes, näher erläutert.

Als elektromotorischer Antrieb des Nachrüstsatzes ist eine Antriebseinheit 18 entsprechend den FIG. 1 bis 14 vorgesehen, die geeignet ist, auf die Zugseile von Bowdenzügen bzw. das Zugseil wenigstens eines Bowdenzuges eine Zugwirkung auszuüben und dadurch Bauteile relativ zueinander zu verstellen. Aus Gründen der Übersichtlichkeit ist die Antriebseinheit 18 in den FIG. 15 bis 23 jedoch weggelassen.

In FIG. 15 ist ein Hilfsrahmen 100 eines erfindungsgemäßen Nachrüstsatzes einer elektromotorischen Verstellvorrichtung dargestellt, der zwei um eine horizontale Schwenkachse 102 relativ zueinander verschwenkbare Rahmenteile 104, 106 aufweist.

Das Rahmenteil 104 weist zwei quer zur Längsrichtung des Hilfsrahmens 100 zueinander beabstandete Längsholme 108, 108' auf. Das Rahmenteil 106 ist entsprechend aufgebaut und weist seitlich zueinander beabstandete Längsholme 110, 110' auf. Die Längsholme 108, 108', 110, 110' sind bei dem dargestellten Ausführungsbeispiel durch C-Profilschienen gebildet. An ihrer bei Benutzung des Nachrüstsatzes der Polsterung zugewandeten Seite weisen die Rahmenteile 104, 106 jeweils eine Mehrzahl von Federelementen auf, die bei diesem Ausführungsbeispiel durch federnde Latten gebildet sind, von denen in der Zeichnung lediglich zwei Latten mit den Bezugszeichen 112, 114 versehen sind. FIG. 15 zeigt den Hilfsrahmen 100 in einer Ausgangslage der Verstellbewegung, in der die Rahmenteile 104, 106 miteinander eine horizontale Stützebene aufspannen.

FIG. 16 zeigt den Hilfsrahmen 100 in einer Endlage der Verstellbewegung, in der die Rahmenteile 104, 106 dagegen relativ zueinander verschwenkt und im Winkel zueinander angeordnet sind.

FIG. 17 zeigt eine Einzelheit aus FIG. 16 im Bereich eines Schwenkgelenkes 116, über das die Rahmenteile 104, 106 schwenkverstellbar miteinander verbunden sind. Das Schwenkgelenk 116 verbindet den Längsholm 108' des Rahmenteiles 104 mit dem Längsholm 110' des Rahmenteiles 106. Die Verbindung des Längsholmes 108 des Rahmenteiles 104 mit dem Längsholm 110 des Rahmenteiles 106 ist entsprechend ausgestaltet und wird daher nicht näher erläutert.

FIG. 18 zeigt in gegenüber FIG. 17 vergrößertem Maßstab das Schwenkgelenk 116, wobei insbesondere erkennbar ist, dass der Längsholm 108' durch eine C-Profilschiene gebildet ist.

Zur Erläuterung der Verstellung des Schwenkgelenkes 116, das unabhängig von dem erfindungsgemäßen Nachrüstsatz für sich genommen eine eigenständige erfinderische Bedeutung besitzt und auch zur Schwenkverstellung von anderen Bauteilen, insbesondere Möbelbauteilen, geeignet ist, wird nachfolgend auf FIG. 19 Bezug genommen.

Als Verstellorgan zum Verschwenken der Rahmenteile 104, 106 relativ zueinander ist bei diesem Ausführungsbeispiel ein als Aufstellhebel ausgebildeter Schwenkhebel 118 vorgesehen, dessen eines Ende um ein Drehgelenk 120 drehbar mit einem zweiarmigen Hebel 122 verbunden ist. Das dem Drehlager 120 abgewandte Ende des Schwenkhebels stützt sich lose auf dem Grund der in FIG. 19 nicht dargestellten Profilschiene ab.

An dem dem Drehlager 120 abgewandten Ende des Schwenkhebels 118, mit dem sich der Schwenkhebel am Grund der Profilschiene abstützt, ist zugfest ein Zugseil eines Bowdenzuges festgelegt, das in FIG. 19 bei dem Bezugszeichen 124 angedeutet ist.

Ein erster Hebelarm 126 des zweiarmigen Hebels 122 ist exzentrisch zu der Schwenkachse 102 gelenkig mit dem Längsholm 110' des Rahmenteiles 106 verbunden. Der zweite Hebelarm 128 des zweiarmigen Hebels 122 ist mittels einer Linearführung an dem anderen Rahmenteil 104 geführt. Die Linearführung weist einen Schlitten 130 auf, der in dem C-Profil des Längsholmes 108' gefangen und so gleitend an demselben geführt ist.

Zur Verstellung der Rahmenteile 104, 106 relativ zueinander übt die Antriebseinheit eine Zugkraft auf das Zugseil 124 des Bowdenzuges in Richtung eines Pfeiles 132 auf, so dass der Schwenkhebel 118 sich an dem Grund des C-Profils des Längsholmes 108' abstützend um das Drehlager 120 verschwenkt und sich hierbei aufstellt. Hierdurch wird der zweiarmige Hebel 122 angehoben, wobei der Schlitten 130 in dem C-Profil des Längsholmes 108' in Richtung des Pfeiles 132 gleitet und der Längsholm 110' und damit das Rahmenteil 106 um die Schwenkachse 102 in FIG. 19 entgegen dem Uhrzeigersinn verschwenkt wird.

FIG. 20 zeigt das Schwenkgelenk 116 gemäß FIG. 19, wobei der Schlitten 130 weggelassen ist.

Die Endlage der Verstellbewegung der Rahmenteile 104, 106 relativ zueinander ist in FIG. 16 dargestellt.

FIG. 21 zeigt eine Kombination eines erfindungsgemäßen Hilfsrahmens 100 mit einer Stützeinrichtung 134 in Form eines Lattenrostes. Hierbei ist der Hilfsrahmen 100 auf den Lattenrost 134 aufgelegt und damit zwischen dem Lattenrost 134 und einer in der Zeichnung nicht dargestellten Matratze angeordnet. Hierbei ist der Hilfsrahmen 100 in Längsrichtung des Lattenrostes 104 so zu diesem ausgerichtet, dass sich das Rahmenteil 110 im Bereich des Oberkörpers einer auf der Matratze ruhenden Person befindet, das Verschwenken des Rahmenteiles 106 relativ zu dem Rahmenteil 104 also zu einer Anhebung der Matratze im Bereich des Oberkörpers der Person führt. Aus FIG. 21 ist ersichtlich, dass sich der Hilfsrahmen in Längsrichtung des Lattenrostes 134 nur über einen Teil des Lattenrostes 134 erstreckt. Dadurch ist im Bereich des Oberkörpers einer auf dem Lattenrost 134 mit aufgelegtem Hilfsrahmen 104 ruhenden Person eine elektromotorische Verstellbarkeit realisiert, wobei der Hilfsrahmen 100 kompakt ausgebildet ist.

FIG. 22 zeigt den Hilfsrahmen 100 in einer maximalen Verstelllage, in der die Rahmenteile 104, 106 maximal zueinander verstellt sind.

Aus FIG. 23 ist ersichtlich, dass der Hilfsrahmen 104 nur eine geringe Höhe aufweist und damit ohne Weiteres zwischen den Lattenrost und die Matratze gelegt werden kann, ohne das dies in irgendeiner Weise stört.

Die Erfindung ermöglicht auf einfache Weise eine Nachrüstung von nicht oder nicht elektromotorisch verstellbaren Lattenrosten oder anderen Stützeinrichtungen mit einer elektromotorischen Verstellvorrichtung.

In den verschiedenen Figuren der Zeichnung und den verschiedenen Ausführungsbeispielen sind gleiche bzw. sich entsprechende Bauteile mit den gleichen Bezugszeichen versehen.

## Patentansprüche

1. Nachrüstsatz zur Nachrüstung einer Stützeinrichtung zum Abstützen einer Polsterung eines Sitz- und/oder Liegemöbels, insbesondere einer Matratze eines Bettes, mit einer elektromotorischen Verstellvorrichtung,
mit einem zwischen die Stützeinrichtung und die Polsterung einlegbaren Hilfsrahmen (100), der einen Grundkörper mit wenigstens zwei unter der Zugwirkung eines Zugseiles (124) eines Bowdenzuges, der mit einer elektromotorischen Antriebseinheit (18) in Zugverbindung steht, relativ zueinander verschwenkbare Rahmenteile (104, 106) aufweist,
wobei ein Verstellorgan zum Verschwenken der Rahmenteile (104, 106) relativ zueinander ein unter der Zugwirkung des Zugseiles (124) des Bowdenzuges verschwenkbarer Schwenkhebel (118) ist, **dadurch gekennzeichnet, dass** ein Ende des Schwenkhebels (118) sich gleitend an einem Auflager abstützt und an dem anderen Ende des Schwenkhebels (118) drehbar ein zweiarmiger Hebel (122) gelagert ist, dessen erster Hebelarm gelenkig mit einem der Rahmenteile (106) verbunden ist und dessen zweiter Hebelarm mittels einer Linearführung an dem anderen Rahmenteil (104) geführt ist.

2. Nachrüstsatz nach Anspruch 1, **dadurch gekennzeichnet, dass** der Grundkörper aus einem ersten Rahmenteil (104) und einem relativ zu dem ersten Rahmenteil schwenkverstellbaren zweiten Rahmenteil (106) besteht.

3. Nachrüstsatz nach Anspruch 1 oder 2, **dadurch gekennzeichnet, dass** die Länge des Hilfsrahmens (100) in Längsrichtung der nachzurüstenden Stützeinrichtung wesentlich geringer als die Ausdehnung der nachzurüstenden Stützeinrichtung in dieser Richtung ist.

4. Nachrüstsatz nach Anspruch 1, **dadurch gekennzeichnet, dass** die Linearführung eine Profilschiene aufweist, die einen Längsholm (108') eines der Rahmenteile (104) bildet.

5. Nachrüstsatz nach Anspruch 4, **dadurch gekennzeichnet, dass** die Profilschiene eine C-Profilschiene ist.

6. Stützeinrichtung zur Abstützung einer Polsterung eines Sitz und/oder Liegemöbels, insbesondere einer Matratze eines Bettes,
**dadurch gekennzeichnet,**
**dass** sie einen Nachrüstsatz nach einem der Ansprüche 1 bis 5 aufweist, dessen Hilfsrahmen (100) zwischen die Polsterung und die Stützeinrichtung eingelegt ist.

## Claims

1. Retrofitting set for retrofitting a support device for supporting a padding of a chair and/or lounger, in particular a mattress of a bed, with an electric motor adjusting device,
with a subframe (100) which can be inserted between the support device and the padding, which subframe has a main body with at least two frame parts (104, 106) which are pivotable relative to one another by the pulling action of a traction rope (124) of a Bowden cable, which is in traction connection with an electric motor drive unit (18),
wherein an adjusting member for pivoting the frame parts (104, 106) relative to one another is a pivot lever (118) pivotable by the pulling action of the traction rope (124) of the Bowden cable,
**characterised in that**
one end of the pivot lever (118) is supported in a sliding manner on a bearing and at the other end of the pivot lever (118) a two-arm lever (122) is mounted rotatably, the first lever arm of which is connected by articulation to one of the frame parts (106) and its second lever arm is guided by means of a linear guide on the other frame part (104).

2. Retrofitting set according to claim 1, **characterised in that** the main body consists of first frame part (104) and a second frame part (106) which is pivotable relative to the first frame part.

3. Retrofitting set according to claim 1 or 2, **characterised in that** the length of the subframe (100) in longitudinal direction of the support device to be retrofitted is much smaller than the extension of the support device to be retrofitted in this direction.

4. Retrofitting set according to claim 1, **characterised in that** the linear guide has a profile rail, which forms a longitudinal runner (108') of one of the frame parts (104).

5. Retrofitting set according to claim 4, **characterised in that** the profile rail is a C-profile rail.

6. Support device for supporting a cushion of a chair and/or lounger, in particular a mattress of a bed,
**characterised in that**
it has a retrofitting set according to any of claims 1 to 5, the subframe (100) of which is inserted between the padding and the support device.

## Revendications

1. Kit d'équipement complémentaire pour l'équipement complémentaire d'un dispositif d'appui pour l'appui d'un rembourrage d'un siège et/ou d'une meuble de couchage, plus particulièrement d'un matelas d'un lit, avec un dispositif de réglage à moteur électrique,
avec un châssis auxiliaire (100) pouvant être inséré entre le dispositif d'appui et le rembourrage, qui comprend un corps de base avec au moins deux parties de châssis (104, 106) pivotant entre elles sous l'action de la traction d'un câble de traction (124) d'un câble Bowden, qui est en liaison de traction avec une unité d'entraînement (18) à moteur électrique,
dans lequel un organe de réglage pour le pivotement des parties de châssis (104, 106) entre elles est un levier pivotant (118) pouvant pivoter sous l'action de la traction du câble de traction (124) du câble Bowden, **caractérisé en ce que**
une extrémité du levier pivotant (118) s'appuie de manière glissante sur un support et, à l'autre extrémité du levier pivotant (118), est monté de manière rotative un levier à deux bras (122), dont le premier bras de levier est relié de manière articulée avec une des parties de châssis (106) et dont le deuxième bras de levier est guidé au moyen d'un guidage linéaire au niveau de l'autre partie de châssis (104).

2. Kit d'équipement complémentaire selon la revendication 1, **caractérisé en ce que** le corps de base est constitué d'une première partie de châssis (104) et d'une deuxième partie de châssis (106) réglable de manière pivotante par rapport à la première partie de châssis.

3. Kit d'équipement complémentaire selon la revendication 1 ou 2, **caractérisé en ce que** la longueur du châssis auxiliaire (100) dans la direction longitudinale du dispositif d'appui à équiper est nettement inférieure à l'extension du dispositif d'appui à monter ultérieurement dans cette direction.

4. Kit d'équipement complémentaire selon la revendication 1, **caractérisé en ce que** le guidage linéaire comprend un rail profilé qui constitue un longeron (108') d'une des parties de châssis (104).

5. Kit d'équipement complémentaire selon la revendication 4, **caractérisé en ce que** le rail profilé est un rail profilé en C.

6. Dispositif d'appui pour l'appui d'un rembourrage d'un siège et/ou d'un meuble de couchage, plus particulièrement d'un matelas de lit,
**caractérisé en ce que**
il comprend un kit d'équipement complémentaire selon l'une des revendications 1 à 5, dont le châssis auxiliaire (100) est inséré entre le rembourrage et le dispositif d'appui.
